# EUROPÄISCHE PATENTSCHRIFT

(11) **EP 3 827 128 B1**
(45) Veröffentlichungstag und Bekanntmachung des Hinweises auf die Patenterteilung: **30.11.2022**
(21) Anmeldenummer: 19745083.6
(22) Anmeldetag: 22.07.2019
(51) Int. Cl.: E01F 15/04

(54) **FAHRZEUGRÜCKHALTESYSTEM MIT STEHER**
VEHICLE RESTRAINT SYSTEM WITH VERTICAL MEMBER
SYSTÈME DE RETENUE DE VÉHICULE AVEC MONTANT

(30) Priorität: 24.07.2018 AT 506452018
(43) Veröffentlichungstag der Anmeldung: 02.06.2021
(73) Patentinhaber: DELTA BLOC International GmbH, 2752 Wöllersdorf-Steinabrückl (AT)
(72) Erfinder: EDL, Thomas, 7052 Müllendorf (AT); LEHMANN, Steffen, 2544 Leobersdorf (AT)
(74) Vertreter: Gibler & Poth Patentanwälte KG
(86) Internationale Anmeldenummer: PCT/EP2019/069695
(87) Internationale Veröffentlichungsnummer: WO 2020/020833

(56) Entgegenhaltungen:
- DE-U1-202006 015 149
- FR-A1- 2 555 622
- KR-U- 20120 001 028
- US-A1- 2014 145 132

## Beschreibung

Die Erfindung betrifft ein Fahrzeugrückhaltesystem umfassend wenigstens einen Steher gemäß dem Oberbegriff des Patentanspruches 1.

Herkömmliche Fahrzeugrückhaltesysteme weisen in der Regel mehrere, in konstanten Abständen neben der Fahrbahn in den Untergrund gerammte Steher auf, an denen Schutzplanken, meist aus Stahl, befestigt sind. Bei einem Anprallereignis, insbesondere bei einem Fahrzeuganprall, verformt sich die Schutzplanke und stützt sich an den Stehern ab, mit denen sie verbunden ist, wodurch sich wiederum die Steher verformen, beginnend im Erdreich, über einen Großteil ihrer Länge. Bei einem starken Anprallereignis löst sich meist auch die Schutzplanke vom Steher, nachdem sich der Steher über einen gewissen Winkel verformt hat. Das Maß für den Widerstand, den eine Schutzplanke dem Anprall eines Fahrzeuges entgegenbringt, ist vor allem vom Abstand der Steher zueinander und von der Biege- und Torsionssteifigkeit der jeweiligen Steher abhängig.

In der Regel wird zur Erhöhung der Widerstandskraft der Schutzplanke auf ein Anprallereignis der Abstand zwischen den einzelnen Stehern verringert und es werden Steher mit Vollprofilen oder mit zumindest geschlossenen Profilen von höherer Stahlgüte verwendet.

Die DE 20 2006 015 149 U1 offenbart eine Schutzplankenanordnung, umfassend Pfosten, in die Verstärkungsprofile eingefügt sind. Sowohl der Pfosten als auch das Verstärkungsprofil sind als offene Profile ausgestaltet.

Die FR 2 555 622 A1 zeigt einen Steher für eine Schutzplankenordnung, welcher ein Verstärkungselement für einen C-förmigen Profilträger aufweist.

Die KR 20 2012 0001028 U zeigt einen röhrenförmigen Steher zur höhenverstellbaren Montage einer Leitplanke, wobei der Steher einen runden Hauptpfeiler und wenigstens einen Verstärkungspfeiler aufweist.

Die US 2014/0145132 A1 zeigt ein Fahrzeugrückhaltesystem umfassend Steher, wobei jedoch keine Verstärkungsprofile in die Steher eingefügt sind.

Nachteilig daran sind der hohe Materialaufwand und die damit einhergehenden erhöhten Materialkosten sowie deutliche Nachteile bei der Befestigung der Steher im Untergrund, da eine hohe Kraft aufgewendet werden muss, um die Steher in eine gewisse Tiefe in den Boden zu rammen. Vor allem Vollprofile bedingen weiters eine umständliche Montage der Schutzplanke an den Stehern.

Aufgabe der Erfindung ist es daher ein Fahrzeugrückhaltesystem der eingangs genannten Art anzugeben, mit welchem die genannten Nachteile vermieden werden können, mit welchem die Widerstandskraft einer Schutzplanke gegen Anprallereignisse bei niedrigem Materialaufwand erhöht wird, sowie eine einfache Befestigung der Steher im Untergrund und eine einfache Montage der Schutzplanke an einem oder an mehreren Stehern zu ermöglichen.

Erfindungsgemäß wird dies durch die Merkmale des Patentanspruches 1 erreicht.

Dadurch ergibt sich der Vorteil, dass Materialkosten eingespart werden können, da einerseits keine Profilträger mit Vollprofil benötigt werden, um die Widerstandskraft des Stehers auf Anprallereignisse zu erhöhen und andererseits der Abstand der Steher zueinander nicht verringert werden muss, um die Widerstandskraft der Schutzplanke auf Anprallereignisse zu erhöhen. Der Versteifungsträger kann dann getrennt eingerammt werden. Weiters ist vorteilhaft, dass der zusammengesetzte Querschnitt des Stehers im komplexen dynamischen mehrachsigen und über die Zeitachse richtungsveränderlichen Belastungsvorgang signifikante Vorteile gegenüber einem Steher mit einem Vollprofil bietet.

Die Unteransprüche betreffen weitere vorteilhafte Ausgestaltungen der Erfindung.

Ausdrücklich wird hiermit auf den Wortlaut der Patentansprüche Bezug genommen, wodurch die Ansprüche an dieser Stelle durch Bezugnahme in die Beschreibung eingefügt sind und als wörtlich wiedergegeben gelten.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 einen Ausschnitt einer bevorzugten Ausführungsform des Fahrzeugrückhaltesystems in perspektivischer Ansicht;
Fig. 2 eine erste bevorzugte Ausführungsform des Stehers in Rückansicht;
Fig. 3 eine zweite bevorzugte Ausführungsform des Stehers in Rückansicht;
Fig. 4 eine dritte bevorzugte Ausführungsform des Stehers in Rückansicht;
Fig. 5 eine vierte bevorzugte Ausführungsform des Stehers in Aufsicht;
Fig. 6 eine fünfte bevorzugte Ausführungsform des Stehers in Aufsicht;
Fig. 7 eine sechste bevorzugte Ausführungsform des Stehers in Aufsicht;
Fig. 8 eine siebente bevorzugte Ausführungsform des Stehers in Aufsicht;
Fig. 9 eine achte bevorzugte Ausführungsform des Stehers in Aufsicht und
Fig. 10 eine neunte bevorzugte Ausführungsform des Stehers in Aufsicht.

Die Fig. 1 bis 10 zeigen zumindest Teile von bevorzugten Ausführungsformen eines Stehers 1 für ein Fahrzeugrückhaltesystem 2, wobei der Steher 1 wenigstens eine Befestigungseinrichtung 3 zur Befestigung einer Schutzplanke 4 des Fahrzeugrückhaltesystems 2 aufweist.

Der Steher 1 ist dazu vorgesehen in einem Untergrund 11 befestigt zu werden, insbesondere in einen Boden gerammt oder geschlagen zu werden und dient dazu, eine Schutzplanke 4 zu halten beziehungsweise zu stützen. Ein Fahrzeugrückhaltesystem 2 weist in der Regel mehrere beabstandet voneinander angeordnete Steher 1 und eine oder mehrere Schutzplanken 4 auf und begrenzt räumlich Fahrbahnen, um schwere Unfälle zu vermindern oder zu vermeiden. Um wenigstens eine Schutzplanke 4 an einem Steher 1 zu befestigen, weist der Steher 1 wenigstens eine Befestigungseinrichtung 3, insbesondere eine Befestigungsöffnung 12, zur Aufnahme wenigstens einer Schraube oder eines Gewindebolzens auf. Die Schraube oder der Gewindebolzen werden durch die Schutzplanke 4 und durch die wenigstens eine Befestigungsöffnung 12 des Stehers 1 geführt und verschraubt, um die Schutzplanke 4 am Steher 1 zu befestigen. Es kann auch vorgesehen sein, dass die Schutzplanke 4 mittels eines Hakens oder einer Klammer am Steher 1 befestigt ist.

Es ist vorgesehen, dass der Steher 1 einen Profilträger 5 und einen in dem Profilträger 5 angeordneten Versteifungsträger 6 umfasst, und dass die Längsachse des Versteifungsträgers 6 im Wesentlichen parallel zur Längsachse des Profilträgers 5 angeordnet ist.

Der Versteifungsträger 6 fungiert als Verstärkungselement für den Profilträger 5. Mit anderen Worten, der im Profilträger 5 angeordnete Versteifungsträger 6 erhöht das Widerstandsmoment beziehungsweise die Biege- und Torsionssteifigkeit des Stehers 1. Es ist bevorzugt vorgesehen, dass der Versteifungsträger 6 eine Breite aufweist, die nur unwesentlich kleiner als eine Breite des Profilträgers 5 ist. Es ist weiters bevorzugt vorgesehen, dass das Profil des Profilträgers 5 über dessen Länge gleich bleibt. Es kann auch bevorzugt vorgesehen sein, dass das Profil des Versteifungsträgers 6 über dessen Länge gleich bleibt.

Dadurch ergibt sich der Vorteil, dass Materialkosten eingespart werden können, da einerseits keine Profilträger mit Vollprofil benötigt werden, um die Widerstandskraft des Stehers auf Anprallereignisse zu erhöhen und andererseits der Abstand der Steher zueinander nicht verringert werden muss, um die Widerstandskraft der Schutzplanke auf Anprallereignisse zu erhöhen. Der Versteifungsträger kann dann getrennt eingerammt werden. Weiters ist vorteilhaft, dass der zusammengesetzte Querschnitt des Stehers im komplexen dynamischen mehrachsigen und über die Zeitachse richtungsveränderlichen Belastungsvorgang signifikante Vorteile gegenüber einem Steher mit einem Vollprofil bietet.

Weiters ist ein Fahrzeugrückhaltesystem 2 umfassend den wenigstens einen Steher 1 vorgesehen, wobei wenigstens eine Schutzplanke 4 an dem wenigstens einen Steher 1 mittels der Befestigungseinrichtung 3 befestigt ist.

Fig. 1 zeigt einen Ausschnitt einer bevorzugten Ausführungsform des Fahrzeugrückhaltesystems 2 in perspektivischer Ansicht, umfassend mehrere Steher 1, die jeweils aus einem Profilträger 5 und einem in dem Profilträger 5 angeordneten Versteifungsträger 6 bestehen, wobei die Steher 1 in einem Untergrund 11 befestigt sind, sowie Schutzplanken 4, die mittels Schrauben und entsprechenden Muttern an Befestigungseinrichtungen 3 am jeweiligen Endbereich 9 der Profilträger 5 der jeweiligen Steher 1 befestigt sind. Die Schrauben ragen durch die jeweiligen Schutzplanken 4 und durch die jeweiligen fluchtend angeordneten Befestigungseinrichtungen 3, insbesondere Befestigungsöffnungen 12, der Steher 1.

Bevorzugt kann vorgesehen sein, dass sich in einem Montagezustand mehr als die Hälfte der Länge des Stehers 1 im Untergrund 11 befindet. Mit Untergrund 11 ist hierbei ein Boden, insbesondere ein Boden am Fahrbahnrand einer Straße, oder beispielsweise ein, zwei Fahrbahnen trennender Mittelstreifen, insbesondere bei einer mehrspurigen Autobahn mit Gegenverkehr, gemeint.

Es kann vorgesehen sein, dass Schutzplanken 4 mit beispielsweise einem A-Profil oder mit einem B-Profil an den Stehern 1 befestigt sind. Es kann auch vorgesehen sein, dass die Steher 1, insbesondere die Profilträger 5 der Steher 1 weitere Befestigungsöffnungen 12 aufweisen, an denen ein Unterfahrschutz befestigt werden kann. Ein Unterfahrschutz soll schwere Verletzungen von Motorradfahrern, die bei Unfällen unter die Schutzplanken 4 rutschen können, verhindern.

Es kann auch vorgesehen sein, dass der Profilträger 5 und/oder der Versteifungsträger 6 mehr als eine Befestigungseinrichtung 3 zur Befestigung einer Schutzplanke 4 aufweist.

Das Verdrehen des Stehers 1 bei einem Anprallereignis kann ein Verkanten und Verhaken der Befestigungseinrichtung 3 in der Befestigungsöffnung 12 bewirken, wodurch sich die Schutzplanke 4 nicht vom Steher 1 löst. Um eine Verdrehung des Stehers 1 bei einer Biegebeanspruchung zu vermeiden, ist vorgesehen dass der Profilträger 5 zwei Schmalseiten 7 und zwei Breitseiten 8 aufweist, wobei an wenigstens einer der Schmalseiten 7 des Profilträgers 5 wenigstens eine Befestigungseinrichtung 3 angeordnet ist.

Um die Wahrscheinlichkeit des Verdrehens des Stehers 1 bei einem Anprallereignis weiter zu minimieren ist vorgesehen, dass der Profilträger 5 und der Versteifungsträger 6 mittels einer Verbindungseinrichtung 10 lösbar miteinander befestigt sind. Somit ist es möglich, beide Träger 5, 6 einfach voneinander zu lösen und mit einer definierten Vorspannung, insbesondere mit einem definierten Anzugsdrehmoment, zu verbinden. Die Befestigungseinrichtung 3 und die Verbindungseinrichtung 10 sind somit unterschiedlich. Die lösbare Befestigung des Profilträgers 5 mit dem Versteifungsträger 6 bietet weiters den Vorteil, dass im Falle eines deformierten Profilträgers 5 und eines intakten Versteifungsträgers 6, der Versteifungsträger 6 in einem neuen Profilträger 5 befestigt werden kann. Als weiterer Vorteil ergibt sich, dass der Profilträger 5 und der Versteifungsträger 6 getrennt voneinander in den Boden eingerammt oder eingeschlagen werden können, wodurch weniger Kraft benötigt wird, als wenn beide Träger 5, 6 zusammen in den Boden eingerammt oder eingeschlagen werden. Die jeweiligen Profilträger 5 und Versteifungsträger 6 der jeweiligen Steher des Fahrzeugrückhaltesystems 2 sind jeweils mittels wenigstens einer Verbindungseinrichtung 10 miteinander verbunden beziehungsweise aneinander befestigt.

Es kann bevorzugt vorgesehen sein, dass zwischen dem Profilträger 5 und dem Versteifungsträger 6 ein Spiel vorhanden ist, wobei der Versteifungsträger 6 mittels der Verbindungseinrichtung 10 im Profilträger 5 befestigt ist. Hierzu kann vorgesehen sein, dass der Versteifungsträger 6 ohne großen Kraftaufwand im Profilträger 5 anordenbar ist.

Besonders bevorzugt kann vorgesehen sein, dass die wenigstens eine Verbindungseinrichtung 10 den Versteifungsträger 6 und den Profilträger 5 formschlüssig miteinander verbindet. Hierzu kann vorgesehen sein, dass der Profilträger 5 eine Öffnung und der Versteifungsträger 6 einen Federstift aufweist, wobei der Federstift in der Öffnung einrastet.

Durch die lösbare Befestigung der Träger 5, 6 aneinander mittels der Verbindungseinrichtung 10 wird der Widerstand der Träger 5, 6 und entsprechend der Widerstand des Stehers 1 auf Verbiegungen und Verdrehungen, insbesondere die Biegesteifigkeit des Stehers 1, signifikant erhöht, da eine schubsteife Verbindung zwischen den Trägern 5, 6 hergestellt wird, wodurch der Steher 1 bei einem Anprallereignis wesentlich stabiler ist, als ohne Verbindungseinrichtung 10.

Es kann weiters bevorzugt vorgesehen sein, dass der Versteifungsträger 6 und der Profilträger 5 fluchtend angeordnete Verbindungsöffnungen aufweisen und dass die Verbindungseinrichtung 10 beide Verbindungsöffnungen durchgreift, wie in Fig. 9 und 10 beispielhaft abgebildet ist. Es kann jedoch auch bevorzugt vorgesehen sein, dass der Profilträger 5 und der Versteifungsträger 6 an beiden Schmalseiten 7 fluchtend angeordnete Verbindungsöffnungen aufweisen und die Verbindungseinrichtung 10 durch alle vier Verbindungsöffnungen durchgreift, wie in Fig. 6 und 8 beispielhaft gezeigt ist. Es kann weiters vorgesehen sein, dass der Versteifungsträger 6 im Profilträger 5 beweglich anordenbar ist, um die wenigstens eine Verbindungsöffnung des Versteifungsträgers 6 mit der Verbindungsöffnung des Profilträger 5 fluchtend anzuordnen, um die Verbindungseinrichtung 10 durch beide Verbindungsöffnungen durchführen zu können. Mittels der Verbindungseinrichtung 10, insbesondere bei der Verschraubung der Verbindungseinrichtung 10, werden bei der Befestigung der Träger 5, 6 aneinander die Schmalseiten 7, insbesondere die Profilschenkel der Schmalseiten 7, des Profilträgers 5 gegen den Versteifungsträger 6 gedrückt, wodurch ein zusammengesetzter Träger, ein sogenannter Verbundträger, durch Formschluss geschaffen wird.

Es kann auch vorgesehen sein, dass der Versteifungsträger 6 und der Profilträger 5 jeweils mehrere Verbindungsöffnungen aufweisen, die fluchtend anordenbar sind und durch die mehrere Verbindungseinrichtungen 10 geführt werden können, um die Träger 5, 6 lösbar aneinander zu befestigen. Entsprechend können die Träger 5, 6 mittels zwei, drei oder mehr als drei Verbindungseinrichtungen 10 miteinander befestigt sein.

Es kann insbesondere vorgesehen sein, dass der Versteifungsträger 6 und der Profilträger 5 kraft- oder reibschlüssig miteinander verbunden sind. Hierbei liegen die Schmalseiten 7 und wenigstens Teile der Breitseiten 8 des Profilträgers 5 und des Versteifungsträgers 6 flächig aneinander, wie in Fig. 5 bis 10 beispielhaft veranschaulicht ist. Durch das flächige Anliegen von zumindest Teilen der Schmalseite 7 und/oder der Breitseite 8 der jeweiligen Träger 5, 6 wird die Reibung zwischen den Trägern 5, 6 und entsprechend die Stabilität des Stehers 1 erhöht.

Weiters kann bevorzugt vorgesehen sein, dass der Versteifungsträger 6 mittels der Verbindungseinrichtung 10 in den Profilträger 5 vorgebbar eingeklemmt ist. Durch das Einklemmen des Versteifungsträgers 6 im Profilträger 5 wird die Reibung zwischen Versteifungsträger 6 und Profilträger 5 erhöht. Mittels der Verbindungseinrichtung 10 wird Kraft auf den Profilträger 5, insbesondere auf wenigstens einen Profilschenkel des Profilträgers 5 an wenigstens einer Schmalseite 7 des Profilträgers 5 ausgeübt. Hierzu wird insbesondere eine Schraube, die durch die entsprechenden Verbindungsöffnungen der Schmalseiten der Träger 5,6 reicht, mit einer entsprechenden Mutter, die sich außen auf einer Schmalseite des Profilträgers 5 befindet, verschraubt. Es kann auch vorgesehen sein, dass mittels einer Schraubklemme der Versteifungsträger 6 im Profilträger 5 eingeklemmt wird. Von einem oder von beiden Profilschenkeln des Profilträgers 5 wird letztendlich Druck auf den, im Profil des Profilträger 5 befindlichen, Versteifungsträger 6 ausgeübt und dieser somit im Profilträger 5 eingeklemmt.

Mittels der Verbindungseinrichtung 10 kann somit der Druck des Profilträgers 5 auf den Versteifungsträger 6 eingestellt werden, indem beispielsweise eine Schraube und die entsprechende Mutter oder beispielsweise eine Schraubklemme festgezogen wird.

Bevorzugt kann vorgesehen sein, dass die Länge des Versteifungsträgers 6 kürzer ist als die Länge des Profilträgers 5. Somit können einerseits Materialkosten eingespart werden und andererseits kann die Biege- und Torsionssteifigkeit des Stehers 1 aufgrund der Länge des Versteifungsträgers 6 selektiv eingestellt werden. In Fig. 2 ist ein Versteifungsträger 6, der dieselbe Länge wie der Profilträger 5 aufweist, beispielhaft abgebildet, wobei der Steher mit mehr als der Hälfte seiner Länge im Untergrund 11 befestigt ist.

Es kann weiters vorgesehen sein, dass der Profilträger 5 und/oder der Versteifungsträger 6 ein durchgehendes konstantes Profil aufweisen.

Um die Biegesteifigkeit des Stehers 1 im Untergrund 11 beziehungsweise in der Nähe des Untergrunds zu erhöhen, kann bevorzugt vorgesehen sein, dass sowohl der Profilträger 5 als auch der Versteifungsträger 6 im Untergrund 11 befestigt sind, was in Fig. 1 beispielhaft gezeigt ist. Diesbezüglich kann vorgesehen sein, dass mehr als die Hälfte der Länge des Profilträgers 5 und wenigstens ein Drittel, bevorzugt wenigstens die Hälfte der Länge des Versteifungsträgers 6 im Untergrund 11 befestigt sind. Es kann aber auch vorgesehen sein, dass maximal 50%, insbesondere maximal 30% und bevorzugt maximal 20% des Versteifungsträgers 6 im Untergrund 11 befestigt sind.

Überraschenderweise hat sich gezeigt, dass nicht die gesamte Länge des Profilträgers 5 mittels des Versteifungsträgers 6 verstärkt werden muss, um eine deutliche Erhöhung der Torsions- und Biegesteifigkeit des Stehers 1 zu erlangen. Bevorzugt ist der Profilträger 5 vor allem im oberen Bereich, also im Bereich über dem Untergrund 11 mit dem Versteifungsträger 6 verstärkt, wobei nur ein Teil des Versteifungsträgers 6 in den Untergrund 11 ragen muss. Um die Widerstandskraft des Stehers 1 auf Anprallereignisse weiter zu erhöhen, ragt der Profilträger 5 insbesondere über minimal 30%, bevorzugt über minimal 50%, besonders bevorzugt über minimal 70%,seiner Länge im Montagezustand in den Untergrund 11. Fig. 3 zeigt beispielhaft einen Versteifungsträger 6, der in einem Profilträger 5 angeordnet ist, wobei der Versteifungsträger 6 etwas länger als die Hälfte der Länge des Profilträgers 5 ist, wobei etwa weniger als ein Drittel der Länge des Versteifungsträgers 6 in den Untergrund 11 reichen.

Es kann bevorzugt vorgesehen sein, dass sich der Versteifungsträger 6 über maximal 50%, bevorzugt über maximal 70%, besonders bevorzugt über maximal 90%, der Länge des Profilträgers 5 erstreckt. Es kann auch vorgesehen sein, dass sich der Versteifungsträger 6 über minimal 40%, bevorzugt über minimal 60%, besonders bevorzugt über minimal 80% der Länge des Profilträgers 5 erstreckt.

Es kann weiters bevorzugt vorgesehen sein, dass ein Bereich des Profilträgers 5, in dem die Befestigungseinrichtung 3 angeordnet ist, frei von dem Versteifungsträger 6 ist. Frei bedeutet hierbei, dass sich der Versteifungsträger 6 nicht bis in den Bereich des Profilträgers 5, in dem die Befestigungseinrichtung 3 angeordnet ist, erstreckt. In Fig. 4 ist beispielhaft ein Steher 1 in Rückansicht, beziehungsweise eine Breitseite 8 des Profilträgers 5 und ein im Profilträger 5 angeordneter Versteifungsträger 6, abgebildet, wobei der Steher 1 in den Untergrund 11 eingerammt ist, wobei ein Bereich des Profilträgers 5, in dem die Befestigungseinrichtung 3 angeordnet ist, frei von dem Versteifungsträger 6 ist. Die Befestigungseinrichtung 3 ist in Fig. 4 insofern nicht abgebildet, da diese an einer oder an beiden Schmalseiten 7 des Profilträgers 5 angeordnet ist. Die Schraube oder der Gewindebolzen kann durch die Befestigungseinrichtung 3, insbesondere Befestigungsöffnung 12, des Profilträgers 5 geführt werden und die Mutter kann innerhalb des Profils des Profilträgers 5 verschraubt werden. Vorteilhaft ist hierbei, dass die Schutzplanke 4 einfach am Profilträger 5 montiert werden kann. Die Befestigungsöffnung 12 weist hierbei vorzugsweise einen Aufweitungsbereich auf, in dem die Schraube vorgebbar gelöst werden kann. Vorzugsweise befindet sich der Bereich des Profilträgers 5, der frei von dem Versteifungsträger 6 ist, im, oder wenigstens in der Nähe des Endbereichs 9 des Profilträgers 5.

Besonders bevorzugt kann vorgesehen sein, dass der Profilträger 5 ein offenes Profil, insbesondere ein C-Profil oder ein U-Profil, aufweist. Weiters kann bevorzugt vorgesehen sein, dass der Versteifungsträger 6 ein offenes Profil, insbesondere ein C-Profil oder ein U-Profil aufweist. Ein offenes Profil bedeutet hierbei, dass das Profil zumindest eine sich über die Länge des Profils erstreckende Öffnung aufweist. Bevorzugt kann hierzu vorgesehen sein, dass das offene Profil des Profilträgers 5 wenigstens abschnittsweise eine Aufnahme für den Versteifungsträger 6 ausbildet. Durch das C-Profil oder das U-Profil des Profilträgers 5 und/oder des Versteifungsträgers 6 ergeben sich vielfältige Anordnungsmöglichkeiten des Versteifungsträgers 6 im Profilträger 5, wie in den Fig.5 bis 10 beispielhaft gezeigt ist. Es kann auch vorgesehen sein, dass der Profilträger 5 und/oder der Versteifungsträger 6 ein G-Profil aufweisen. Wenn der Profilträger 5 ein U-Profil aufweist, dann kann der Versteifungsträger 6 bei der Öffnung des U-Profils seitlich in den Profilträger 5 eingeschoben werden. Wenn der Profilträger 5 ein C-Profil aufweist, dann kann der Versteifungsträger 6 stirnseitig in den Profilträger 5 eingeschoben werden. Durch die Geometrie des C-Profils des Profilträgers 5 wird der Versteifungsträger 6 im Profilträger 5 gehalten, wodurch sich eine gute Widerstandskraft beziehungsweise eine gute Steifigkeit des Stehers 1 gegen Verdrehungen ergibt.

Durch das offene Profil des Profilträgers 5 kann der Profilträger 5 einfach in den Untergrund gerammt werden, da im Gegensatz zu einem Vollprofil oder zu einem geschlossenen Profil weniger Fläche des Profilträgers 5 einen Widerstand gegen das Einrammen in den Untergrund leistet. Weiters kann aufgrund des offenen Profils des Profilträgers 5, insbesondere des Stehers 1, eine Schutzplanke 4 einfach und ohne großen Aufwand an demselben montiert werden.

Vorzugsweise befindet sich die Öffnung des Profils des Profilträgers 5 an einer der Breitseiten 8 des Profilträgers 5. Dadurch wird im Fall eines Anprallereignisses ein geradliniges und weitgehend verwindungsarmes Verbiegen des Profilträgers 5 erreicht, wodurch sich die Schraube kontrolliert aus der Befestigungsöffnung 12 und somit auch die Schutzplanke 4 kontrolliert vom Steher 1 löst.

Es kann weiters bevorzugt vorgesehen sein, dass ein Bereich des Profilträgers 5, in dem die Befestigungseinrichtung 3 angeordnet ist, frei von dem Versteifungsträger 6 ist. Frei bedeutet hierbei, dass sich der Versteifungsträger 6 nicht bis in den Bereich des Profilträgers 5, in dem die Befestigungseinrichtung 3 angeordnet ist, erstreckt. Die Schraube oder der Gewindebolzen kann durch die Befestigungseinrichtung 3, insbesondere Befestigungsöffnung 12, des Profilträgers 5 geführt werden und die Mutter kann innerhalb des Profils des Profilträgers 5 verschraubt werden. Vorteilhaft ist hierbei, dass die Schutzplanke 4 einfach am Profilträger 5 montiert werden kann. Die Befestigungsöffnung 12 weist hierbei vorzugsweise einen Aufweitungsbereich auf, in dem die Schraube vorgebbar gelöst werden kann. Vorzugsweise befindet sich der Bereich des Profilträgers 5, der frei von dem Versteifungsträger 6 ist, im, oder wenigstens in der Nähe des Endbereichs 9 des Profilträgers 5. Durch das offene Profil des Profilträgers 5 und den Bereich der Befestigungsöffnung 12, der frei vom Versteifungsträger 6 ist, ergibt sich ein Synergieeffekt, nämlich, dass die Schutzplanke 4 besonders einfach am Profilträger 5 montiert werden kann.

Es kann bevorzugt vorgesehen sein, dass wenigstens eine Wandfläche des Versteifungsträgers 6 eine durch das offene Profil bedingte Öffnung des Profilträgers 5 abdeckt. Hierdurch ergibt sich der Vorteil, dass Schmutz und weitere Umwelteinflüsse die Innenwandungen des Profilträgers 5 und des Versteifungsträgers 6 an den abgedeckten Stellen nur erschwert und nicht direkt erreichen können, was sich auf die Haltbarkeit, insbesondere durch verminderte Korrosion, der Steher 1 positiv auswirkt. In Fig. 5 sind ein Profilträger 5 und ein Versteifungsträger 6 mit jeweils einem U-Profil beispielhaft dargestellt. Der Versteifungsträger 6 ist in Bezug auf den Profilträger 5 um 180° gedreht im Profil des Profilträgers 5 angeordnet, wobei der Versteifungsträger 6 die Öffnung des Profils Profilträgers 5 durch eine Wandfläche abdeckt.

Fig. 6 zeigt beispielhaft einen Versteifungsträger 6 mit einem U-Profil, der in dem C-Profil eines Profilträgers 5 angeordnet ist. Der Profilträger 5 und der Versteifungsträger 6 weisen jeweils an beiden Schmalseiten 7 fluchtend angeordnete Verbindungsöffnungen auf und die Verbindungseinrichtung 10, insbesondere bestehend aus einer Schraube und einer Mutter, greift durch alle vier Verbindungsöffnungen hindurch. Die fluchtend angeordneten Verbindungsöffnungen sind in den Fig. 1 bis 10 nicht veranschaulicht. Der Versteifungsträger 6 ist in Bezug auf die Ausrichtung des Profilträgers 5 um 180° gedreht in demselben angeordnet, wobei der Versteifungsträger 6 die Öffnung des Profils des Profilträgers 5 durch wenigstens eine Wandfläche abdeckt.

In Fig. 7 sind ein Profilträger 5 und ein Versteifungsträger 6 mit jeweils einem C-Profil beispielhaft abgebildet, wobei das Profil des Versteifungsträgers 6 formschlüssig und parallel zur Ausrichtung des Profilträgers 5 in demselben angeordnet ist. Die Öffnung des C-Profils des Versteifungsträgers 6 ist somit parallel zur Öffnung des C-Profils des Profilträgers 5.

Fig. 8 zeigt beispielhaft einen Versteifungsträger 6 mit einem C-Profil, der in dem U-Profil eines Profilträgers 5 angeordnet ist. Der Profilträger 5 und der Versteifungsträger 6 weisen jeweils an beiden Schmalseiten 7 fluchtend angeordnete Verbindungsöffnungen auf und die Verbindungseinrichtung 10, insbesondere bestehend aus einer Schraube und einer Mutter, greift durch alle vier Verbindungsöffnungen. Der Versteifungsträger 6 ist in Bezug auf den Profilträger 5 um 180° gedreht im Profil des Profilträgers 5 angeordnet, wobei der Versteifungsträger 6 die Öffnung des Profilträgers 5 durch eine Wandfläche abdeckt.

In Fig. 9 sind ein Profilträger 5 und ein Versteifungsträger 6 mit jeweils einem U-Profil beispielhaft abgebildet, wobei das Profil des Versteifungsträgers 6 formschlüssig und parallel zur Ausrichtung des Profilträgers 5 in demselben angeordnet ist. Die Öffnung des U-Profils des Versteifungsträgers 6 ist somit parallel zur Öffnung des U-Profils des Profilträgers 5. Der Profilträger 5 und der Versteifungsträger 6 weisen jeweils an einer ihrer Schmalseiten 7 fluchtend angeordnete Verbindungsöffnungen auf und die Verbindungseinrichtung 10, insbesondere bestehend aus einer Schraube und einer Mutter, greift durch die fluchtend angeordneten Verbindungsöffnungen der Träger 5, 6. Die Mutter ist innerhalb der Profile beider Träger 5, 6 verschraubt.

Fig. 10 zeigt beispielhaft einen Versteifungsträger 6 mit einem C-Profil, der in dem C-Profil eines Profilträgers 5 angeordnet ist. Der Profilträger 5 und der Versteifungsträger 6 weisen jeweils an beiden Schmalseiten 7 fluchtend angeordnete Verbindungsöffnungen auf. Der Versteifungsträger 6 ist in Bezug auf den Profilträger 5 um 180° gedreht im Profil des Profilträgers 5 angeordnet, wobei der Versteifungsträger 6 die Öffnung des Profils des Profilträgers 5 durch eine Wandfläche abdeckt. Durch die gegengleiche Anordnung der offenen Profile der Träger 5, 6 kann ein besonders geradliniges und verwindungsarmes Verbiegen der Träger 5, 6, insbesondere des Profilträgers 5, bei einem Anprallereignis erreicht werden. Der Profilträger 5 und der Versteifungsträger 6 weisen jeweils an einer ihrer Schmalseiten 7 fluchtend angeordnete Verbindungsöffnungen auf und die Verbindungseinrichtung 10, insbesondere bestehend aus einer Schraube und einer Mutter, greift durch die fluchtend angeordneten Verbindungsöffnungen der Träger 5, 6.

Besonders bevorzugt kann vorgesehen sein, dass der Versteifungsträger 6 eine geringere Stahlgüte als der Profilträger 5 aufweist, wodurch Kosten gespart werden können. Beispielsweise kann vorgesehen sein, dass der Werkstoff des Versteifungsträgers 6 eine geringere Dehngrenze und/oder Zugfestigkeit als jener Werkstoff des Profilträgers 5 aufweist.

## Patentansprüche

1. Fahrzeugrückhaltesystem (2) umfassend wenigstens einen Steher (1), wobei der Steher (1) einen Profilträger (5) und einen in dem Profilträger (5) angeordneten Versteifungsträger (6) umfasst, wobei die Längsachse des Versteifungsträgers (6) im Wesentlichen parallel zur Längsachse des Profilträgers (5) angeordnet ist, wobei der Profilträger (5) zwei Schmalseiten (7) und zwei Breitseiten (8) aufweist, **dadurch gekennzeichnet, dass** der Profilträger (5) und der Versteifungsträger (6) mittels einer Verbindungseinrichtung (10) lösbar miteinander befestigt sind, dass an wenigstens einer der Schmalseiten (7) des Profilträgers (5) wenigstens eine Befestigungseinrichtung (3) angeordnet ist und dass wenigstens eine Schutzplanke (4) an dem wenigstens einen Steher (1) mittels der Befestigungseinrichtung (3) befestigt ist.

2. Fahrzeugrückhaltesystem (2) nach Anspruch 1, **dadurch gekennzeichnet, dass** zwischen dem Profilträger (5) und dem Versteifungsträger (6) ein Spiel vorhanden ist, wobei der Versteifungsträger (6) mittels der Verbindungseinrichtung (10) im Profilträger (5) befestigt ist.

3. Fahrzeugrückhaltesystem (2) nach Anspruch 1 oder 2, **dadurch gekennzeichnet, dass** die wenigstens eine Verbindungseinrichtung (10) den Versteifungsträger (6) und den Profilträger (5) formschlüssig miteinander verbindet.

4. Fahrzeugrückhaltesystem (2) nach Anspruch 3, **dadurch gekennzeichnet, dass** der Versteifungsträger (6) und der Profilträger (5) fluchtend angeordnete Öffnungen aufweisen und dass die Verbindungseinrichtung (10) beide Öffnungen durchgreift.

5. Fahrzeugrückhaltesystem (2) nach einem der Ansprüche 1 oder 2, **dadurch gekennzeichnet, dass** der Versteifungsträger (6) mittels der Verbindungseinrichtung (10) in den Profilträger (5) vorgebbar eingeklemmt ist.

6. Fahrzeugrückhaltesystem (2) nach einem der Ansprüche 1 bis 5, **dadurch gekennzeichnet, dass** die Länge des Versteifungsträgers (6) kürzer ist als die Länge des Profilträgers (5).

7. Fahrzeugrückhaltesystem (2) nach einem der Ansprüche 1 bis 6, **dadurch gekennzeichnet, dass** sich der Versteifungsträger (6) über maximal 50%, bevorzugt über maximal 70%, besonders bevorzugt über maximal 90%, der Länge des Profilträgers (5) erstreckt.

8. Fahrzeugrückhaltesystem (2) nach einem der Ansprüche 1 bis 7, **dadurch gekennzeichnet, dass** ein Bereich des Profilträgers (5), in dem die Befestigungseinrichtung (3) angeordnet ist, frei von dem Versteifungsträger (6) ist.

9. Fahrzeugrückhaltesystem (2) nach einem der Ansprüche 1 bis 8, **dadurch gekennzeichnet, dass** der Profilträger (5) ein offenes Profil, insbesondere ein C-Profil oder ein U-Profil, aufweist.

10. Fahrzeugrückhaltesystem (2) nach Anspruch 9, **dadurch gekennzeichnet, dass** wenigstens eine Wandfläche des Versteifungsträgers (6) eine durch das offene Profil bedingte Öffnung des Profilträgers (5) abdeckt.

11. Fahrzeugrückhaltesystem (2) nach einem der Ansprüche 1 bis 10, **dadurch gekennzeichnet, dass** der Versteifungsträger (6) ein offenes Profil, insbesondere ein C-Profil oder ein U-Profil aufweist.

12. Fahrzeugrückhaltesystem (2) nach einem der Ansprüche 1 bis 11, **dadurch gekennzeichnet, dass** der Versteifungsträger (6) eine geringere Stahlgüte als der Profilträger (5) aufweist.

## Claims

1. Vehicle restraint system (2) comprising at least one upright (1), wherein the upright (1) comprises a profiled beam (5) and a stiffening beam (6) arranged in the profiled beam (5), wherein the longitudinal axis of the stiffening beam (6) is arranged essentially parallel to the longitudinal axis of the profiled beam (5), wherein the profiled beam (5) has two narrow sides (7) and two broad sides (8), **characterized in that** the profiled beam (5) and the stiffening beam (6) are detachably fastened to one another by means of a connecting device (10), **in that** at least one fastening device (3) is arranged on at least one of the narrow sides (7) of the profiled beam (5), and **in that** at least one protective plank (4) is fastened to the at least one upright (1) by means of the fastening device (3).

2. Vehicle restraint system (2) according to claim 1, **characterized in that** there is a clearance between the profiled beam (5) and the stiffening beam (6), wherein the stiffening beam (6) is fastened in the profiled beam (5) by means of the connecting device (10).

3. Vehicle restraint system (2) according to claim 1 or 2, **characterized in that** the at least one connecting device (10) connects the stiffening beam (6) and the profiled beam (5) to one another in a form-fitting manner.

4. Vehicle restraint system (2) according to claim 3, **characterized in that** the stiffening beam (6) and the profiled beam (5) have openings arranged in alignment, and **in that** the connecting device (10) reaches through both openings.

5. Vehicle restraint system (2) according to one of claims 1 or 2, **characterized in that** the stiffening beam (6) is clamped in the profiled beam (5) in a predeterminable manner by means of the connecting device (10).

6. Vehicle restraint system (2) according to one of claims 1 to 5, **characterized in that** the length of the stiffening beam (6) is shorter than the length of the profiled beam (5).

7. Vehicle restraint system (2) according to one of claims 1 to 6, **characterized in that** the stiffening beam (6) extends over a maximum of 50%, preferably over a maximum of 70%, particularly preferably over a maximum of 90%, of the length of the profiled beam (5).

8. Vehicle restraint system (2) according to one of claims 1 to 7, **characterized in that** a region of the profiled beam (5) in which the fastening device (3) is arranged is free of the stiffening beam (6).

9. Vehicle restraint system (2) according to one of claims 1 to 8, **characterized in that** the profiled beam (5) has an open profile, in particular a C-profile or a U-profile.

10. Vehicle restraint system (2) according to claim 9, **characterized in that** at least one wall surface of the stiffening beam (6) covers an opening of the profiled beam (5) caused by the open profile.

11. Vehicle restraint system (2) according to one of claims 1 to 10, **characterized in that** the stiffening beam (6) has an open profile, in particular a C-profile or a U-profile.

12. Vehicle restraint system (2) according to one of claims 1 to 11, **characterized in that** the stiffening beam (6) has a lower steel grade than the profiled beam (5).

## Revendications

1. Système de retenue de véhicules (2) comprenant au moins un montant (1), dans lequel le montant (1) comprend un support profilé (5) et un support raidisseur (6) disposé dans le support profilé (5), l'axe longitudinal du support raidisseur (6) étant disposé de façon sensiblement parallèle à celui du l'axe longitudinal du support profilé (5), le support profilé (5) présentant deux petits côtés (7) et deux grands côtés (8), **caractérisé en ce que** le support profilé (5) et le support raidisseur (6) sont fixés l'un à l'autre de façon amovible au moyen d'un dispositif d'assemblage (10), **en ce qu'**au moins un dispositif de fixation (3) est disposé sur au moins un des petits côtés (7) du support profilé (5) et **en ce qu'**au moins une planche de protection (4) est fixée sur l'au moins un montant (1) au moyen du dispositif de fixation (3).

2. Système de retenue de véhicules (2) selon la revendication 1, **caractérisé en ce qu'**il y a un jeu entre le support profilé (5) et le support raidisseur (6), le support raidisseur (6) étant fixé dans le support profilé (5) au moyen du dispositif d'assemblage (10).

3. Système de retenue de véhicules (2) selon la revendication 1 ou 2, **caractérisé en ce que** l'au moins un dispositif d'assemblage (10) relie le support raidisseur (6) et le support profilé (5) l'un à l'autre par engagement positif.

4. Système de retenue de véhicules (2) selon la revendication 3, **caractérisé en ce que** le support raidisseur (6) et le support profilé (5) présentent des ouvertures disposées dans l'alignement l'une de l'autre et **en ce que** le dispositif d'assemblage (10) traverse les deux ouvertures.

5. Système de retenue de véhicules (2) selon l'une des revendications 1 ou 2, **caractérisé en ce que** le support raidisseur (6) est serré de façon pouvant être prédéterminée dans le support profilé (5) au moyen du dispositif d'assemblage (10).

6. Système de retenue de véhicules (2) selon l'une des revendications 1 à 5, **caractérisé en ce que** la longueur du support raidisseur (6) est plus courte que celle du support profilé (5).

7. Système de retenue de véhicules (2) selon l'une des revendications 1 à 6, **caractérisé en ce que** le support raidisseur (6) s'étend au maximum sur 50 %, de préférence au maximum sur 70 %, en particulier au maximum sur 90 % de la longueur du support profilé (5).

8. Système de retenue de véhicules (2) selon l'une des revendications 1 à 7, **caractérisé en ce qu'**une zone du support profilé (5) dans laquelle le dispositif de fixation (3) est disposé ne contient pas le support raidisseur (6).

9. Système de retenue de véhicules (2) selon l'une des revendications 1 à 8, **caractérisé en ce que** le support profilé (5) présente un profil ouvert, en particulier un profil en C ou un profil en U.

10. Système de retenue de véhicules (2) selon la revendication 9, **caractérisé en ce qu'**au moins une surface de paroi du support raidisseur (6) couvre une ouverture du support profilé (5) résultant du profil ouvert.

11. Système de retenue de véhicules (2) selon l'une des revendications 1 à 10, **caractérisé en ce que** le support raidisseur (6) présente un profil ouvert, en particulier un profil en C ou un profil en U.

12. Système de retenue de véhicules (2) selon l'une des revendications 1 à 11, **caractérisé en ce que** le support raidisseur (6) présente une qualité d'acier inférieure à celle du support profilé (5).
